# EUROPÄISCHE PATENTSCHRIFT

(11) **EP 0 912 781 B1**
(45) Veröffentlichungstag und Bekanntmachung des Hinweises auf die Patenterteilung: **28.02.2001**
(21) Anmeldenummer: 97946729.7
(22) Anmeldetag: 14.10.1997
(51) Int. Cl.: D01H 9/04, D01H 9/18

(54) **VORSPINNMASCHINE MIT EINER VORRICHTUNG ZUM SELBSTTÄTIGEN AUSWECHSELN VOLLER VORGARNSPULEN GEGEN LEERE VORGARNHÜLSEN**
ROVING FRAME WITH A DEVICE ENABLING FULL ROVING BOBBINS TO BE REPLACED AUTOMATICALLY BY EMPTY ROVING BOBBINS
BANC A BROCHES MUNI D'UN DISPOSITIF POUR L'ECHANGE AUTOMATIQUE DE BOBINES DE BANC PLEINES CONTRE DES CANNETTES VIDES

(30) Priorität: 22.10.1996 DE 19643655
(43) Veröffentlichungstag der Anmeldung: 06.05.1999
(73) Patentinhaber: Zinser Textilmaschinen GmbH, D-73061 Ebersbach/Fils (DE)
(72) Erfinder: MACK, Karl-Heinz, D-73235 Weilheim (DE)
(86) Internationale Anmeldenummer: DE9702370
(87) Internationale Veröffentlichungsnummer: WO9817849

(56) Entgegenhaltungen:
- EP-A- 0 311 862
- DE-A- 19 502 586
- PATENT ABSTRACTS OF JAPAN vol. 016, no. 443 (C-0985), 16.September 1992 & JP 04 153330 A (KANEBO LTD;OTHERS: 02), 26.Mai 1992,

## Beschreibung

Die Erfindung bezieht sich auf eine Vorspinnmaschine mit einer Vorrichtung zum selbsttätigen Auswechseln voller Vorgarnspulen gegen leere Vorgarnhülsen nach dem Oberbegriff des Anspruchs 1 bzw. 4.

Als nächstliegender Stand der Technik ist bereits eine Vorspinnmaschine mit zwei Flügelreihen bekannt (DE 195 02 586 A1), welche so konzipiert ist, daß die Hängewagenzüge quer zur Längsrichtung der Vorspinnmaschine in nur je zwei Flügel, und zwar in je einen Flügel der hinteren Flügelreihe und einem Flügel der vorderen Flügelreihe bewegbar sind. Hierzu können Führungsschienen Anwendung finden, welche entweder feststehend oder teleskopierbar ausgebildet sind bzw. wegschwenkbare Abschnitte aufweisen.

Weiterer Stand der Technik bezieht sich auf eine Vorrichtung (DE 42 29 296 A1), bei welcher ein Hängewagenzug an einer durch die Flügel verlaufenden Führungsschiene in die Wechselstellung bewegt wird. Hierzu sind unter den Köpfen der Flügel und/oder unter der Flügelbank der Vorspinnmaschine speziell ausgebildete Führungsglieder angeordnet, welche insbesondere in Querstellung der Flügel zur Längsachse der Vorspinnmaschine eine einen Hängewagenzug tragende Führungsschiene bilden.

Weiterhin ist vorgeschlagen worden, bei einer Vorspinnmaschine entlang der mindestens einen Reihe von Flügeln eine Führungsschiene anzubringen, in welcher ein Hängewagenzug einfahrbar ist. Durch Heb- und Senkbewegungen der Spulenbank können die Spulen aus dieser in Hängehalter des Hängewagenzuges umgesetzt und Hülsen von den Hängehaltern in die Spulenbank versetzt werden. Die Spulenbank und/oder die Führungsschienen können vor- oder zurückverschiebbar sein. Fest angeordnete Führungsschienen können an der Unterseite der Flügelbank sitzen; bewegbare Führungsschienen sind im Bereich unterhalb der Flügel angeordnet.

Die Aufgabe der vorliegenden Erfindung besteht darin, eine Vorrichtung nach den Merkmalen des Oberbegriffs des Anspruchs 1 so auszubilden, daß über eine einfach aufgebaute Vorrichtung die Hängewagenzüge bezüglich der Führungsschienen ein- bzw. ausfahrbar sind.

Diese Aufgabe wird mit den Merkmalen des Anspruchs 1 bzw. 4 gelöst. Hierdurch ergibt sich der Vorteil einer funktionssicher arbeitenden Vorrichtung zum selbsttätigen Auswechseln voller Vorgarnspulen gegen leere Vorgarnhülsen, wobei durch die Anordnung der Führungsschienen gewährleistet ist, daß die Hängewagenzüge auf kurzem Wege und damit rasch quer zur Längsrichtung der Vorspinnmaschine in den Bereich der Flügelreihen einfahren bzw. ausfahren können.

Vorteilhafte Weiterbildungen ergeben sich aus den Unteransprüchen.

Die Erfindung wird nachfolgend anhand von in der Zeichnung dargestellten Ausführungsbeispielen näher beschrieben. In der Zeichnung zeigen:
- Fig. 1: eine schematisierte Vorderansicht einer Vorspinnmaschine mit eingefahrenen Hängewagenzügen;
- Fig. 1a, 1b: jeweils einen Schnitt durch eine Vorspinnmaschine mit eingefahrenen Hängewagenzügen in zwei verschiedenen Verfahrensabschnitten;
- Fig. 1c: eine Draufsicht auf eine Vorspinnmaschine in der Ausführungsform nach Fig. 1;
- Fig. 2: eine schematisierte Vorderansicht einer Vorspinnmaschine in anderer Ausführungsform mit Darstellung der vorderen Flügelreihe und eingefahrenen Hängehaltern;
- Fig. 2a, 2b: jeweils einen Schnitt durch eine Vorspinnmaschine analog Fig. 2 in zwei verschiedenen Verfahrensabschnitten, und in zwei verschiedenen Ausführungsformen;
- Fig. 3: eine schematisierte Vorderansicht einer Vorspinnmaschine in einer weiteren Ausführungsform, mit vorderer Flügelreihe und eingefahrenen Hängehaltern.

Fig. 1 zeigt eine Vorspinnmaschine 1 mit Streckwerken 2, einer ortsfesten Flügelbank 3 sowie einer mittels eines nicht dargestellten, steuerbaren Antriebs funktionsgerecht auf und ab bewegbaren Spulenbank 4 mit Spulenträgern 40 und 40'. Auf der Spulenbank 4 befinden sich gemäß Fig. la bis lc eine vordere Längs- bzw. Spulenreihe I sowie eine hintere Längs- bzw. Spulenreihe II , wobei die vordere Spulenreihe I die Spulenträger 40 und die hintere Spulenreihe II die Spulenträger 40' enthält. Diese tragen Vorgarnspulen 12, welche nach Arbeitsablauf gegen leere Vorgarnhülsen 13 auszutauschen sind. Hierzu finden Hängewagenzüge 10 Anwendung, welche in Führungsschienen 5 im wesentlichen quer zur Längsrichtung der Vorspinnmaschine ein- bzw. ausfahren und damit in den Bereich der vorderen und hinteren Spulenreihen I und II gelangen bzw. aus diesen herausgeführt werden.

Die Führungsschienen 5 sind nach Fig. lc seitlich von senkrechten Ebenen E₁-E₁ angeordnet, welche die beiden Spulenträger 40, 40' enthalten. Sie sind hierbei insbesondere nach Fig. 1a und 1b feststehend an der Unterseite der Flügelbank 3 angeordnet.

Gemäß Fig. 1 und la sind die Hängewagenzüge 10 in den Führungsschienen 5 in den Bereich der vorderen und hinteren Spulenreihen I und II eingefahren. Bei dem Verfahrensschritt nach Fig. 1a ist die Spulenbank 4 mit den vollen Spulen 12 um einen bestimmten Betrag abgesenkt, wobei die Hängewagenzüge 10 in der Führungsschiene 5 so weit eingefahren sind, daß deren leere Hängehalter 15 in den senkrechten Ebenen der Spulen 12 in den beiden Spulenreihen I und II stehen.

Nach Verfahren der Spulenbank 4 um eine angedeutete Distanz b stehen die leeren Hängehalter 15 und die vollen Spulen 12 senkrecht übereinander. Die Spulenbank 4 ist also seitlich so verschiebbar, daß die die Spulenträger 40, 40' enthaltenden senkrechten Ebenen E₁-E₁ mit durch die jeweils zugeordneten Führungsschienen 5 verlaufenden, senkrechten Ebenen E₂-E₂ zusammenfallen.

Nunmehr wird die Spulenbank 4 so weit angehoben, daß die vollen Spulen 12 in die leeren Hängehalter 15 der Hängewagenzüge 10 eingehängt werden.

Danach wird die Spulenbank 4 wieder abgesenkt und die Hängewagenzüge 10 so weit nach vorn verfahren, daß nunmehr die mit leeren Hülsen 13 bestückten Hängehalter 15 über den (leeren) Spulenspindeln 25 stehen (Fig. lb). Nunmehr kann die Spulenbank 4 wieder angehoben werden und von dem Hängewagenzug 10 die leeren Vorgarnhülsen 13 entnehmen, welche für den nächsten Arbeitsablauf benötigt werden. Danach werden die Hängewagenzüge 10 aus dem Flügel- und Spulenbereich zurückgezogen, die Spulenbank 4 in ihre normale Arbeitsstellung zurückbewegt, worauf die Vorspinnmaschine ihre Arbeit wieder aufnehmen kann.

Aus Fig. 1c ist ersichtlich, daß die geraden Führungsschienen 5 in den Bereich der Spulenreihen I und II verlaufen, wobei die in den Führungsschienen 5 bewegbaren, als starre Stangen ausgebildeten Hängewagenzüge 10 mit einer gemeinsamen Verbindungsstange 17 sowie einem Antriebselement 18 verbunden sind. Damit lassen sich die Hängewagenzüge 10 in den Führungsschienen 5 gemeinsam ein- und ausfahren, d.h. in dem Bereich der Spulenreihen I und II bzw. in den hinter der Vorspinnmaschine liegenden Wechselbereich bewegen, in dem bis zum nächsten Wechselvorgang von Hand oder durch eine selbsttätige Vorrichtung die vollen Spulen aus den Hängehaltern entnommen und diese wieder mit leeren Hülsen bestückt werden können.

Aus Fig. lc ist außerdem erkennbar, daß die Spulenbank 4 beispielsweise über eine Zahnstange 30 sowie ein Ritzel 31 und einen Antrieb 32 um den Betrag b seitlich verschiebbar ist, um die Spulenspindeln 25 in die senkrechte Ebene der Hängehalter 15 des betreffenden Hängewagenzuges 10 zu bewegen bzw. aus diesem zu entfernen.

Bei der Ausführungsform der Fig. 2 ist die Spulenbank nicht seitlich verschiebbar. Die Führungsschienen 5' sind zum Wechselvorgang in eine unterhalb der Unterkante der Flügel 22 verlaufenden Ebene bewegbar. Sie stehen beim Wechselvorgang in den senkrechten Ebenen E₁-E₁, welche die beiden Spulenträger 40, 40' enthalten, denen die Führungsschienen 5' jeweils zugeordnet sind. Sie sind als starre Schienen ausgebildet und bilden die Hängewagenzüge 10.

Die Hängewagenzüge können hierbei gemäß Fig. 2a durch Stützglieder 20 geführt sein, die an der Unterseite der Flügelbank 3 angeordnet sind. In der Ausbildungsvariante der Fig. 2b beschränken sich die Führungsschienen 5'' auf den Bereich innerhalb des Maschinengestells, die "Hängewagenzüge" sind so starr, daß sie freitragend in den Bereich der Flügel und Spulen vorfahren können.

In der in Fig. 2a dargestellten Position sind die Hängewagenzüge 10 wieder so weit in den Bereich der Spulenreihen I und II eingefahren, daß sich jeweils ein leerer Hängehalter 15 über jeder, in der Spulenbank 4 lagernden vollen Spule 12 befindet. Nunmehr kann diese Spulenbank 4 angehoben und die vollen Vorgarnspulen 12 können über die Hängehalter 15 an die Hängewagenzüge 10 übergeben werden.

Anschließend werden die Hängewagenzüge 10 nach vorn so verfahren, daß sich die leeren Vorgarnspulen 12 oberhalb der betreffenden Spindeln der Spulenbank 4 befinden. Diese fährt dann wieder nach oben und übernimmt von dem Hängewagenzug 10 die leeren Vorgarnhülsen 13.

Bei der Ausführungsform nach Fig. 2b sind die Hängewagenzüge 10 in den Führungsschienen 5'' verfahrbar, die um eine horizontale Achse 28 schwenkbar sind, um aus der Arbeitsposition in die gestrichelte Ruheposition herausbewegt werden zu können. Im übrigen ist der Verfahrensablauf identisch mit dem nach Fig. 2a.

Die Ausführungsform der Fig. 3 stellt eine Kombination der Ausführungsformen der Fig. 1 und 2 dar: Die Hängewagenzüge bewegen sich hierbei entlang Spuren, die sowohl unterhalb der Flügel 22, aber oberhalb der Spulenspindeln 25 liegen, als auch seitlich zu den Flügeln und Spulen versetzt sind. Die Spulenbank 4 ist hier wieder um die Distanz b seitlich verschiebbar. Der Ablauf des Wechselvorganges ergibt sich ohne weiteres aus dem Verständnis der Abläufe gemäß den Ausführungsformen der Fig. 1 bis 1b und 2 bis 2b.

Wie insbesondere aus Fig. 1c erkennbar, können die Hängewagenzüge sich in geradlinigen Führungsschienen 5 bewegen und demgemäß als starre Stangen ausgebildet sein. In vielen Fällen ist für den schrägen Verlauf dieser Führungsschienen 5 durch das Maschinengestell jedoch kein Raum. Die Führungsschienen 5 müssen dann abgewinkelt sein und die Hängewagenzüge 10 müssen dann tatsächlich in an sich bekannter, hier nicht näher dargestellter Weise aus "Zügen" mit flexibel gekuppelten "Wagen" bestehen.

Wie aus Fig. 1b erkennbar, weist die Spulenbank 4 Spulenspindeln 25 auf, die die Hülsen 13 bzw. Spulen 12 bei ihrer raschen Drehung führen. Dieses Führen der Spulen und Hülsen kann auch durch an den Flügeln angeordnete Flügelspindeln erfolgen, die von oben in die Hülsen bzw. Spulen ragen. Der Ablauf des Wechselvorganges ändert sich dadurch nicht.

## Patentansprüche

1. Vorspinnmaschine mit einer Vorrichtung zum selbsttätigen Auswechseln voller Vorgarnspulen (12) gegen leere Vorgarnhülsen (13),
die auf Spulenträgern (40, 40') lagern, welche in zwei Längsreihen (I, II) auf einer Spulenbank (4) angeordnet sind,
wobei die Vorrichtung eine Vielzahl, jeweils einem Spulenträger (40, 40') aus jeder der beiden Längsreihen (I, II) zugeordneter, im wesentlichen quer zur Längsrichtung der Maschine liegender Führungsschienen (5) aufweist,
in denen Hängehalter (15) zum Haltern von vollen Vorgarnspulen (12) und von leeren Vorgarnhülsen (13) aufweisende Hängewagenzüge (10) in den Bereich über der Spulenbank (4) und in einen Wechselbereich verfahrbar sind, **dadurch gekennzeichnet,**
daß die Führungsschienen (5) seitlich der senkrechten Ebenen (E₁-E₁) angeordnet sind, welche die beiden Spulenträger (40, 40') enthalten, denen die Führungsschienen (5) jeweils zugeordnet sind und
daß die Spulenbank (4) seitlich so verschiebbar ist, daß die die Spulenträger (40, 40') enthaltenden senkrechten Ebenen (E₁-E₁) mit den durch die jeweils zugeordneten Führungsschienen (5) verlaufenden senkrechten Ebenen (E₂-E₂) zusammenfallen (Fig. 1).

2. Vorspinnmaschine nach Anspruch 1,
**dadurch gekennzeichnet,**
daß die Führungsschienen (5) im Bereich über der Spulenbank (4) zwischen der Unterseite der Flügelbank (3) und den Rotationsräumen der Flügel (22) angeordnet sind.

3. Vorspinnmaschine nach Anspruch 2,
**dadurch gekennzeichnet,**
daß die Führungsschienen (5) vorzugsweise mittig zwischen den senkrechten Ebenen E₁-E₁ angeordnet sind, welche die beiden Spulenträger (40, 40') enthalten.

4. Vorspinnmaschine mit einer Vorrichtung zum selbsttätigen Auswechseln von vollen Vorgarnspulen (12) gegen leere Vorgarnhülsen (13), welche auf Spulenträgern (40, 40') lagern, die in zwei Längsreihen (I, II) auf einer Spulenbank (4) angeordnet sind,
wobei die Vorrichtung eine Vielzahl, jeweils einem Spulenträger (40, 40') aus jeder der beiden Längsreihen (I, II) zugeordneter, im wesentlichen quer zur Längsrichtung der Maschine liegender Führungsschienen (5) aufweist,
in denen Hängehalter (15) zum Haltern von vollen Vorgarnspulen und von leeren Vorgarnhülsen aufweisende Hängewagenzüge (10) in den Bereich über der Spulenbank (4) und in einen Wechselbereich verfahrbar sind, **dadurch gekennzeichnet**, daß Mittel vorhanden sind,
daß die Führungsschienen (5'; 5'') zum Wechselvorgang in eine unterhalb der Unterkante der Flügel (22) verlaufende, waagerechte Ebene bewegbar sind (Fig.2, Fig. 3).

5. Vorspinnmaschine nach Anspruch 4,
**dadurch gekennzeichnet,**
daß die Führungsschienen (5') beim Wechselvorgang in den senkrechten Ebenen (E₁-E₁) stehen, welche die beiden Spulenträger (40, 40') enthalten, denen die Führungsschienen jeweils zugeordnet sind (Fig. 2).

6. Vorspinnmaschine nach Anspruch 4,
**dadurch gekennzeichnet**,
daß die Führungsschienen (5'') beim Wechselvorgang seitlich der senkrechten Ebenen (E₁-E₁) angeordnet sind, welche die beiden Spulenträger (40, 40') enthalten, denen die Führungsschienen jeweils zugeordnet sind und
daß die Spulenbank (4) seitlich so verschiebbar ist, daß die die Spulenträger (40, 40'), denen die Führungsschienen jeweils zugeordnet sind, enthaltenden senkrechten Ebenen (E₁-E₁) mit den durch die jeweils zugeordneten Führungsschienen verlaufenden senkrechten Ebenen (E₂-E₂) zusammenfallen.

7. Vorspinnmaschine nach einem oder mehreren der Ansprüche 1 bis 5,
**dadurch gekennzeichnet**,
daß die Hängewagenzüge (10) seitlich flexibel in abgewinkelten Führungsschienen (5, 5', 5'') verfahrbar sind.

8. Vorspinnmaschine nach einem oder mehreren der Ansprüche 1 bis 5,
**dadurch gekennzeichnet**,
daß die Hängewagenzüge (10) als entlang ihrer selbst in geraden Führungsschienen (5') verschiebbare, starre Stangen ausgebildet sind.

9. Vorspinnmaschine nach einem oder mehreren der vorhergehenden Ansprüche 3 bis 7,
**dadurch gekennzeichnet**,
daß die Führungsschienen (5') über der Spulenbank als Stützschienenabschnitte ausgebildet sind.

10. Vorspinnmaschine nach einem oder mehreren der Ansprüche 4 bis 7,
**dadurch gekennzeichnet**,
daß die Führungsschienen (5'') über der Spulenbank um eine horizontale Achse (28) schwenkbar sind.

11. Vorspinnmaschine nach einem oder mehreren der Ansprüche 4 bis 8,
**dadurch gekennzeichnet**,
daß die Führungsschienen als teleskopierbare Abschnitte ausgebildet sind.

12. Vorspinnmaschine nach einem oder mehreren der vorhergehenden Ansprüche,
**dadurch gekennzeichnet**,
daß die Hängewagenzüge (10) mittels einer Schub/Zugvorrichtung (17, 18) gemeinsam selbsttätig verschiebbar sind.

13. Vorspinnmaschine nach Anspruch 12,
**dadurch gekennzeichnet,**
daß die Schub/Zugvorrichtung (17, 18) eine direkt angebrachte Verschiebeeinheit (pneumatisch/hydraulisch/elektrisch) umfaßt.

14. Vorspinnmaschine nach Anspruch 12,
**dadurch gekennzeichnet**,
daß die Schub/Zugvorrichtung ein Scherenhebelsystem umfaßt.

15. Vorspinnmaschine nach Anspruch 12,
**dadurch gekennzeichnet**,
daß die Schub/Zugvorrichtung eine Gewindespindel/Spindelmutter umfaßt.

## Claims

1. Roving machine with a device for the automatic exchange of full roving bobbins (12) for empty roving tubes (13), bobbins resting on bobbin carriers (40, 40') which are arranged in two longitudinal rows (I, II) on a bobbin rail (4), the device having a multiplicity of guide rails (5) which are assigned in each case to a bobbin carrier (40, 40') from each of the two longitudinal rows (I, II) and lie essentially transversely relatively to the longitudinal direction of the machine and in which suspended trolley trains (10) having suspended holders (15) for holding full roving bobbins (12) and empty roving tubes (13) can be moved into the region above the bobbin rail (4) and into the changing region, characterized in that the guide rails (5) are arranged laterally of the vertical planes (E₁-E₁) containing the two bobbin carriers (40, 40'), to which the guide rails (5) are assigned in each case, and in that the bobbin rail (4) can be displaced laterally in such a way that the vertical planes (E₁-E₁) containing the bobbin carriers (40, 40') coincide with the vertical planes (E₂-E₂) running in each case through the associated guide rails (5) (Figure 1).

2. Roving machine according to Claim 1, characterized in that the guide rails (5) are arranged in the region above the bobbin rail (4) between the underside of the flyer rail (3) and the rotational spaces of the flyers (22).

3. Roving machine according to Claim 2, characterized in that the guide rails (5) are preferably arranged centrally between the vertical planes (E₁-E₁) containing the two bobbin carriers (40, 40').

4. Roving machine with a device for the automatic exchange of full roving bobbins (12) for empty roving tubes (13), the said bobbins resting on bobbin carriers (40, 40') which are arranged in two longitudinal rows (I, II) on a bobbin rail (4), the device having a multiplicity of guide rails (5) which are assigned in each case to a bobbin carrier (40, 40') from each of the two longitudinal rows (I, II) and lie essentially transversely relative to the longitudinal direction of the machine and in which suspended trolley trains (10) having suspended holders (15) for holding full roving bobbins and empty roving tubes can be moved into the region above the bobbin rail (4) and into a changing region, characterized in that means are present, and in that, for the changing operation, the guide rails (5'; 5") can be moved into a horizontal plane running below the lower edge of the flyers (22) (Figure 2, Figure 3).

5. Roving machine according to Claim 4, characterized in that, during the changing operation, the guide rails (5') stand in the vertical planes (E₁-E₁) containing the two bobbin carriers (40, 40'), to which the guide rails are assigned in each case (Figure 2).

6. Roving machine according to Claim 4, characterized in that, during the changing operation, the guide rails (5") are arranged laterally of the vertical planes (E₁-E₁) containing the two bobbin carriers (40, 40'), to which the guide rails are assigned in each case, and in that the bobbin rail (4) can be displaced laterally in such a way that the vertical planes (E₁-E₁) containing the bobbin carriers (40, 40'), to which the guide rails are assigned in each case, coincide with the vertical planes (E₂-E₂) running in each case through the associated guide rails.

7. Roving machine according to one or more of Claims 1 to 5, characterized in that the suspended trolley trains (10) can be moved laterally in a flexible manner in angled guide rails (5, 5', 5").

8. Roving machine according to one or more of Claims 1 to 5, characterized in that the suspended trolley trains (10) are designed as rigid rods displaceable along themselves in straight guide rails (5').

9. Roving machine according to one or more of the preceding Claims 3 to 7, characterized in that the guide rails (5') are designed, above the bobbin rail, as supporting rail portions.

10. Roving machine according to one or more of Claims 4 to 7, characterized in that the guide rails (5") are pivotable, above the bobbin rail, about a horizontal axis (28).

11. Roving machine according to one or more of Claims 4 to 8, characterized in that the guide rails are designed as telescopic portions.

12. Roving machine according to one or more of the preceding claims, characterized in that the suspended trolley trains (10) can be jointly displaced automatically by means of a push/pull device (17, 18).

13. Roving machine according to Claim 12, characterized in that the push/pull device (17, 18) comprises a directly mounted displacement unit (pneumatic/ hydraulic/electric).

14. Roving machine according to Claim 12, characterized in that the push/pull device comprises a scissor-type crossbar system.

15. Roving machine according to Claim 12, characterized in that the push/pull device comprises a threaded spindle/spindle nut.

## Revendications

1. Machine de filage préparatoire munie d'un dispositif pour le remplacement automatique de bobines de banc (12) pleines par des canettes vides (13),
qui reposent sur des porte-bobines (40, 40') agencés en deux rangées longitudinales (I, II) sur un banc à broches (4), le dispositif comprenant un grand nombre de rails de guidage (5) placés pour l'essentiel transversalement par rapport à la direction longitudinale de la machine, respectivement affectés à un porte-bobine (40, 40') appartenant à chacune des deux rangées longitudinales (I, II),
et dans lesquels des trains de chariots en suspension (10), comportant des supports suspendus (15) en vue de retenir des bobines de banc (12) pleines et des canettes vides (13), sont déplaçables jusque dans la région sus-jacente au banc à broches (4) et jusque dans une zone de remplacement, caractérisée par le fait
que les rails de guidage (5) sont disposés sur les côtés des plans verticaux (E₁-E₁) renfermant les deux porte-bobines (40, 40') auxquels lesdits rails de guidage (5) sont respectivement affectés ; et
par le fait que le banc à broches (4) peut coulisser latéralement de façon telle que les plans verticaux (E₁-E₁), renfermant les porte-bobines (40, 40'), coïncident avec les plans verticaux (E₂-E₂) passant par les rails de guidage (5) respectivement associés (figure 1).

2. Machine de filage préparatoire selon la revendication 1,
caractérisée par le fait
que les rails de guidage (5) sont disposés dans la région sus-jacente au banc à broches (4), entre la face inférieure du banc (3) à ailettes et les espaces de rotation desdites ailettes (22).

3. Machine de filage préparatoire selon la revendication 2,
caractérisée par le fait
que les rails de guidage (5) sont disposés, de préférence, centralement entre les plans verticaux (E₁-E₁) renfermant les deux porte-bobines (40, 40').

4. Machine de filage préparatoire munie d'un dispositif pour le remplacement automatique de bobines de banc (12) pleines par des canettes vides (13), qui reposent sur des porte-bobines (40, 40') agencés en deux rangées longitudinales (I, II) sur un banc à broches (4),
le dispositif comprenant un grand nombre de rails de guidage (5) placés pour l'essentiel transversalement par rapport à la direction longitudinale de la machine, respectivement affectés à un porte-bobine (40, 40') appartenant à chacune des deux rangées longitudinales (I, II),
et dans lesquels des trains de chariots en suspension (10), comportant des supports suspendus (15) en vue de retenir des bobines de banc pleines et des canettes vides, sont déplaçables jusque dans la région sus-jacente au banc à broches (4) et jusque dans une zone de remplacement, caractérisée par la présence de moyens ;
par le fait que les rails de guidage (5' ; 5") peuvent être déplacés, en vue du processus de remplacement, jusque dans un plan horizontal passant au-dessous du bord inférieur des ailettes (22) (figure 2, figure 3).

5. Machine de filage préparatoire selon la revendication 4,
caractérisée par le fait
que les rails de guidage (5') se dressent, au cours du processus de remplacement, dans les plans verticaux (E₁-E₁) qui renferment les deux porte-bobines (40, 40') auxquels lesdits rails de guidage sont respectivement affectés (figure 2).

6. Machine de filage préparatoire selon la revendication 4,
caractérisée par le fait
que les rails de guidage (5") sont disposés, au cours du processus de remplacement, sur les côtés des plans verticaux (E₁-E₁) renfermant les deux porte-bobines (40, 40') auxquels lesdits rails de guidage sont respectivement affectés ; et
par le fait que le banc à broches (4) peut coulisser latéralement de façon telle que les plans verticaux (E₁-E₁), renfermant les porte-bobines (40, 40') auxquels les rails de guidage sont respectivement affectés, coïncident avec les plans verticaux (E₂-E₂) passant par les rails de guidage respectivement associés.

7. Machine de filage préparatoire selon l'une ou plusieurs des revendications 1 à 5,
caractérisée par le fait
que les trains de chariots en suspension (10) sont déplaçables, avec flexibilité latérale, dans des rails de guidage (5, 5', 5") coudés.

8. Machine de filage préparatoire selon l'une ou plusieurs des revendications 1 à 5,
caractérisée par le fait
que les trains de chariots en suspension (10) sont réalisés sous la forme de tiges rigides pouvant coulisser, le long de leur étendue propre, dans des rails de guidage (5') rectilignes.

9. Machine de filage préparatoire selon l'une ou plusieurs des revendications précédentes 3 à 7,
caractérisée par le fait
que les rails de guidage (5') sont réalisés, au-dessus du banc à broches, sous la forme de segments de rails de soutien.

10. Machine de filage préparatoire selon l'une ou plusieurs des revendications 4 à 7,
caractérisée par le fait
que les rails de guidage (5'') peuvent pivoter, au-dessus du banc à broches, autour d'un axe horizontal (28).

11. Machine de filage préparatoire selon l'une ou plusieurs des revendications 4 à 8,
caractérisée par le fait
que les rails de guidage sont réalisés sous la forme de segments télescopiques.

12. Machine de filage préparatoire selon l'une ou plusieurs des revendications précédentes,
caractérisée par le fait
que les trains de chariots en suspension (10) peuvent coulisser automatiquement, de façon conjointe, au moyen d'un dispositif de poussée/traction (17, 18).

13. Machine de filage préparatoire selon la revendication 12,
caractérisée par le fait
que le dispositif de poussée/traction (17, 18) renferme une unité de coulissement (pneumatique/hydraulique/électrique) directement rapportée.

14. Machine de filage préparatoire selon la revendication 12,
caractérisée par le fait
que le dispositif de poussée/traction englobe un système de leviers à articulation du type ciseaux.

15. Machine de filage préparatoire selon la revendication 12,
caractérisée par le fait
que le dispositif de poussée/traction englobe une broche filetée/un écrou à broche.
